# FASCICULE DE BREVET EUROPEEN

(11) **EP 0 547 941 B1**
(45) Date de publication et mention de la délivrance du brevet: **24.07.1996**
(21) Numéro de dépôt: 92403302.0
(22) Date de dépôt: 07.12.1992
(51) Int. Cl.: B65D 77/22

(54) **Récipient et son procédé de fabrication**
Behälter und Verfahren zu seiner Herstellung
Container and its method of manufacture

(30) Priorité: 17.12.1991 FR 9116082; 24.06.1992 FR 9208063
(43) Date de publication de la demande: 23.06.1993
(73) Titulaire: SOCIETE DE CONSTRUCTIONS DE MATERIEL METALLIQUE ET ELECTRIQUE, F-38140 Renage (FR)
(72) Inventeur: Beizermann, Michel, F-38500 Voiron (FR)
(74) Mandataire: Bourgognon, Jean-Marie

(56) Documents cités:
- FR-A- 2 629 060
- FR-A- 2 656 280
- US-A- 4 181 146

## Description

La présente invention se rapporte aux récipients et à un procédé de pasteurisation ou stérilisation de produits contenus dans ces récipients. L'invention s'applique tout particulièrement aux récipients utilisés dans l'industrie alimentaire, notamment aux boîtes de conserve ou aux "barquettes", mais elle s'applique également à tout autre récipient destiné à contenir des objets qui, après pasteurisation ou stérilisation ou autre traitement thermique, doivent être préservés de tout danger de souillure ou de contamination.

On connaît déjà au FR-A-2 656 280 un dispositif d'obturateur automatique par effet thermique de conditionnement pour préparation alimentaire à consommation différée dans lequel une barquette comporte une languette articulée sur son bord et repliée vers l'intérieur de la barquette après remplissage par les aliments, la languette comportant un siège perforée dans lequel est déposée une goutte de résine composite fusible qui devient poreuse à une température déterminée. Le siège comporte un orifice fermé par la matière poreuse qui vient directement en contact avec les aliments contenus dans la barquette qui peuvent donc être amenés à être pollués par la substance poreuse.

Le récipient suivant l'invention permet d'effectuer, directement dans le récipient présenté aux consommateurs, une pasteurisation ou une stérilisation, sans transvasement ni manipulation. Le procédé de fabrication du récipient ne nécessite qu'un équipement relativement simple et sa mise en oeuvre lors du remplissage ne nécessite pas d'appareillage spécial. L'intégrité des denrées contenues dans le récipient, notamment leur couleur, est mieux préservée que jusqu'ici.

Les récipients sont définis aux revendications 6 et 7.

Le procédé de pasteurisation de produits dans ces récipients est tel que défini à la revendication 1. Il consiste par exemple à faire en sorte qu'une substance à point de fusion compris entre 65°C et 150°C se trouve dans un logement délimité dans la partie supérieure d'un récipient et communiquant avec l'intérieur du récipient par un premier orifice et avec l'extérieur par un second orifice, à chauffer le récipient et son logement à une température au moins égale au point de fusion de la substance pendant 5 à 90 minutes, puis à refroidir la substance à une température inférieure à son point de fusion plus rapidement que le reste du récipient et son contenu, puis à refroidir le reste du récipient et son contenu à une température inférieure ou égale à la température ambiante.

Lorsque l'on chauffe le récipient et son logement à une température supérieure au point de fusion de la substance, celle-ci fond et le contenu du récipient dégage des gaz et de la vapeur, qui créent une surpression de l'intérieur du récipient par rapport à l'extérieur. Cette surpression empêche la substance devenue liquide de pénétrer à l'intérieur du récipient par le premier orifice et provoque le refoulement au moins partiel de la substance dans le second orifice. La substance n'obture pas néanmoins, à ce stade, le second orifice, en sorte que la vapeur d'eau et les gaz issus de l'intérieur du récipient peuvent s'échapper par ce second orifice. Cela permet donc d'effectuer une cuisson, une pasteurisation ou une stérilisation sans avoir à redouter une explosion du récipient. Ce chauffage achevé, le refroidissement localisé rapide et précoce de la substance, à une température inférieure à son point de fusion, alors que le reste du récipient et son contenu restent sensiblement à la température à laquelle ils viennent d'être portés, provoque la solidification rapide de la substance dans le logement et dans le second orifice, une partie d'ailleurs de la substance formant même un bourrelet de section transversale supérieure à celle du second orifice à la sortie de celui-ci, de sorte que la substance est comme rivetée au récipient et en assure la parfaite étanchéité. Lors du refroidissement du récipient et de son contenu à une température inférieure ou égale à la température ambiante, par exemple à -4°C ou même, à une température de surgélation, la substance solide reste en place dans le second orifice en continuant à assurer l'étanchéité. Le récipient suivant l'invention et son procédé de fabrication permettent donc d'obturer la boîte d'une manière étanche juste après que les gaz et la vapeur d'eau, qui doivent s'en échapper, l'ont fait, et cela, automatiquement, sans nécessiter quelle que manipulation que ce soit.

Pour assurer que, lors du traitement thermique, tel que de la pasteurisation ou de la stérilisation, les gaz puissent s'échapper par le second orifice, alors cependant que celui-ci commence à être empli de la substance, il est très avantageux que le second orifice ait une section transversale circulaire, en sorte que la substance commence à en tapisser la paroi intérieure en amorçant sa sortie vers l'extérieur, tout en laissant un passage pour les gaz et la vapeur d'eau. On obtient, à cet effet, de bons résultats lorsque le second orifice a un diamètre compris entre 0,7 et 2 mm.

Comme substance, on utilise notamment une colle fusible en une quantité de 10 à 100 mg selon la température de traitement thermique correspondant à une pasteurisation ou à une stérilisation ou à une cuisson. Comme colle fusible, on peut utiliser notamment des colles Hot-melt alimentaires dans les viscosités ci-après.

On préfère que la substance ait une viscosité de 6 Pas à 200 Pas environ à la température de cuisson. Elle est ainsi apte au mieux à tapisser le second orifice sans être expulsée complètement du logement. Pour faciliter l'effet obtenu lors du refroidissement localisé du logement, il vaut mieux que l'intervalle de température entre le point de fusion et le point de ramollissement de la substance soit inférieur à 15°C et, de préférence, supérieur à 7°C, en sorte que dès que la substance s'est refroidie sensiblement par rapport au reste du récipient, elle prenne un état pâteux quasi-solide et ne puisse pas tomber par le premier orifice et souiller le contenu du récipient, puisque la pression qui règne dans celui-ci est encore suffisante pour repousser la substance. La substance est, de préférence, de qualité alimentaire lorsque le récipient est destiné à cette industrie. Le récipient peut être notamment une boîte de conserve, le logement étant, de préférence, attenant au couvercle et notamment ménagé sur ou sous celui-ci, ou une barquette, le logement pouvant être alors ménagé avantageusement sur un rebord du corps de la barquette recouvert d'un film d'operculage. L'élément peut être rapporté ou, le cas échéant, venir de moulage avec le récipient.

Au dessin annexé, donné uniquement à titre d'exemple :
- la figure 1 est une vue en coupe verticale d'une boîte de conserve métallique avec logement obtenu par emboutissage d'une plaque métallique rapportée;
- les figures 2 et 3 sont des vues analogues de boîtes avec logement formé par emboutissage du couvercle et plaque métallique plane, la boîte de la figure 2 étant emplie,
- la figure 4 est une vue à plus grande échelle du détail A de la figure 2, avant emplissage de la boîte,
- la figure 5 est une vue en coupe verticale d'une barquette avant traitement thermique de la préparation alimentaire;
- la figure 6 est une vue analogue de la barquette pendant le traitement thermique, et
- la figure 7 est une vue analogue après le traitement thermique.

La boîte de conserve représentée à la figure 1 comporte un corps 3 fermé de manière étanche par un couvercle 2. Le couvercle 2 délimite avec une plaquette 6 bombée un logement 1 de réception de 25 mg d'une résine fusible 4 ayant un point de fusion de 110°C. Le logement 1 communique avec l'intérieur de la boîte par un premier orifice 7 ayant une section de 3 mm² et avec l'extérieur par un second orifice 8. Ce dernier a une section transversale circulaire d'un diamètre de 1 mm. La viscosité de la substance 4 est de 10 Pas à 110 °C.

Aux figures 2 et 4, le logement 1 est constitué par une partie du couvercle 2 emboutie de manière à former un renflement et par une plaque plane 5.

A la figure 3, le logement 1 est formé par une déformation du couvercle par emboutissage et par une plaque métallique 5. Une nervure 9, pratiquée dans le fond de la boîte et correspondant à la partie du couvercle déformée par emboutissage, permet d'empiler deux boîtes de conserve l'une sur l'autre.

Les figures 5 à 7 représentent une barquette. Elle comprend une valve fusible formée d'un logement 11 perforé en partie basse et pratiqué dans le rebord horizontal 13 de la barquette 12, avantageusement dans un angle ou sur le côté. Ce siège reçoit de fabrication une goutte de résine fusible 14, avantageusement dans un angle ou sur le côté, qui se solidifie. Lorsqu'elle fond, elle laisse passer les gaz 15 indésirables ainsi que l'air chaud dilaté et la vapeur d'eau qui s'échappent au moment de la cuisson en raison de la surpression qui se crée à l'intérieur de la barquette durant la cuisson.

La barquette après son remplissage de produits alimentaires 16 disposés crus avec leurs ingrédients, est operculée par un film 17 ou un couvercle soudé sur son pourtour. Des petits canaux 18 sont aménagés dans l'épaisseur du matériau composant la barquette 12 de façon à mettre en communication, après scellage du film 17, le volume intérieur de la barquette avec le logement 11 de la valve fusible.

Ainsi durant la phase de cuisson, l'air, la vapeur d'eau et les gaz 15 peuvent s'échapper par lesdits canaux et par le logement perforé, l'orifice du logement 11 mettant l'intérieur de la barquette 12 en communication avec l'extérieur lorsque la goutte de résine est à l'état liquide (figure 6).

Dès la fin de la cuisson et le début du refroidissement, la résine fusible se fige à nouveau provoquant ainsi la fermeture de la valve fusible (figure 3), empêchant ainsi l'air extérieur de pénétrer dans la barquette.

Le vide créé dans la barquette 12 par différence de température ajoute aux qualités de préservation des produits alimentaires, qui sont à l'abri des risques d'oxydation. C'est ainsi par exemple que les couleurs des légumes verts sont parfaitement conservées.

## Revendications

1. Procédé de pasteurisation ou stérilisation de produits dans un récipient, lesdits produits dégageant des gaz et/ou de la vapeur pendant ladite pasteurisation, ledit récipient présentant une partie qui comporte un logement (1,11) de réception d'une substance (4,14), ayant un point de fusion compris entre 65° et 150°C, ladite température étant inférieure à la température de pasteurisation ou stérilisation, ledit logement (1,11) communiquant avec l'intérieur du récipient par un premier orifice (7,18), et avec l'extérieur par un second orifice (8), ledit procédé comprenant les étapes suivantes;
a) introduire les produits dans le récipient,
b) sceller le récipient par un couvercle ou un film soudé sur son pourtour,
c) soumettre le récipient et son logement à un procédé de pasteurisation ou stérilisation, de telle sorte que du gaz et/ou de la vapeur dégagés par le produit peuvent s'échapper par lesdit premier et second orifices et provoquent le refoulement au moins partiel de la substance dans le second orifice,
d) finir le procédé de pasteurisation ou stérilisation,
e) refroidir le logement de telle sorte que la substance soit portée à une température inférieure à son point de fusion plus rapidement que le reste du récipient et son contenu, le refroidissement de la substance s'effectuant d'une manière telle que la substance, d'une part est repoussée, par la pression gazeuse encore suffisante qui règne dans le récipient qui n'a pas encore été refroidi, dans le logement et le second orifice, et, d'autre part, prend un état pâteux quasi-solide ou solide et se fige dans le logement au second orifice, assurant ainsi une parfaite étanchéité du récipient et ne pouvant pas tomber par le premier orifice ni souiller le contenu du récipient.

2. Procédé selon la revendication 1, caractérisé par l'usage d'une substance ayant une viscosité de 6 Pas à 200 Pas à la température de pasteurisation ou stérilisation.

3. Procédé suivant la revendication 1 ou 2, caractérisé en ce que la substance forme, à la sortie du second orifice (8), un bourrelet de section transversale supérieure à celle du second orifice (8).

4. Procédé suivant l'une des revendications précédentes, caractérisé en ce que l'intervalle de température entre le point de fusion et le point de ramollissement de la substance est inférieur à 15°C et, de préférence, inférieur à 7°C.

5. Procédé suivant l'une des revendications précédentes, caractérisé en ce que la substance est une colle fusible de qualité alimentaire.

6. Récipient étanche aux gaz dont une partie (2) délimite avec un élément (5) qui en est solidaire, un logement (1) de réception d'une substance (4) solide, ce logement (1) communiquant d'une part avec l'intérieur par un premier orifice (7) et, d'autre part, avec l'extérieur par un second orifice (8), caractérisé en ce que
- la substance (4) solide obture le second orifice (8) en y étant figée
- la substance (4) solide a un point de fusion compris entre 65°C et 150°C et a une viscosité de 6 Pas à 200 Pas.

7. Récipient pour la réalisation du procédé selon l'une des revendications 1 à 5, caractérisé en ce que le logement (1) est pratiqué dans un rebord (13) horizontal du récipient et en ce que ledit second orifice se trouve en partie basse dudit logement (11).

8. Récipient suivant l'une des revendications 6 ou 7, caractérisé en ce que la substance forme, à la sortie du second orifice (8), un bourrelet de section transversale supérieure à celle du second orifice (8).

9. Récipient à couvercle suivant l'une des revendications 6 à 8, caractérisé en ce que le logement est attenant au couvercle (2).

10. Récipient suivant l'une des revendications 6 à 9, caractérisé en ce que la substance a une viscosité de 6 Pas à 200 Pas au point de fusion.

11. Récipient suivant l'une des revendications 6 à 10, caractérisé en ce que l'intervalle de température entre le point de fusion et le point de ramollissement de la substance est inférieur à 15°C et, de préférence, inférieur à 7°C.

## Claims

1. Process for pasteurising or sterilising products in a container, said products releasing gases and/or steam during said pasteurisation, said container having a part which comprises a recess (1, 11) for receiving a substance (4, 14), having a melting point of between 65°C and 150°C, said temperature being below the temperature of pasteurisation or sterilisation, said recess (1, 11) communicating with the inside of the container through a first opening (7, 18) and with the outside through a second opening (8), said process comprising the following steps:
a) introducing the products into the container,
b) sealing the container with a lid or a film heat-sealed around its periphery,
c) subjecting the container and its recess to a process of pasteurisation or sterilisation, so that gas and/or steam released by the product is able to escape through said first and second openings and cause at least partial displacement of the substance into the second opening,
d) finishing the pasteurisation or sterilisation process,
e) cooling the recess so that the substance is brought to a temperature below its melting point more quickly than the rest of the container and its contents, the cooling of the substance occurring in such a way that on the one hand the substance is forced back, into the recess and into the second opening, by the still sufficient gas pressure prevailing in the container which has not yet been cooled, and on the other hand it takes on a pasty, semi-solid or solid form and becomes lodged in the recess at the second opening, thus perfectly sealing the container whilst being unable to fall through the first opening or contaminate the contents of the container.

2. Process according to claim 1, characterised by the use of a substance having a viscosity of from 6 Pas to 200 Pas at the temperature of pasteurisation or sterilisation.

3. Process according to claim 1 or 2, characterised in that the substance forms, at the exit from the second opening (8), a bead which is larger in cross section than the second opening (8).

4. Process according to one of the preceding claims, characterised in that the temperature interval between the melting point and the softening point of the substance is less than 15°C and preferably less than 7°C.

5. Process according to one of the preceding claims, characterised in that the substance is a food-grade fusible adhesive.

6. Gas-tight container, one part (2) of which defines, with an element (5) integral therewith, a recess (1) for receiving a solid substance (4), this recess (1) communicating on the one hand with the inside through a first opening (7) and on the other hand with the outside through a second opening (8), characterised in that
the solid substance (4) blocks the second opening (8), being lodged therein,
the solid substance (4) has a melting point of between 65°C and 150°C and has a viscosity of from 6 Pas to 200 Pas.

7. Container for carrying out the process according to one of claims 1 to 5, characterised in that the recess (1) is formed in a horizontal flange (13) of the container and the second opening is located at the bottom of said recess (11).

8. Container according to one of claims 6 or 7, characterised in that the substance forms, at the exit from the second opening (8), a bead which is larger in cross section than the second opening (8).

9. Lidded container according to one of claims 6 to 8, characterised in that the recess is adjacent to the lid (2).

10. Container according to one of claims 6 to 9, characterised in that the substance has a viscosity of 6 Pas to 200 Pas at the melting point.

11. Container according to one of claims 6 to 10, characterised in that the temperature interval between the melting point and the softening point of the substance is less than 15°C and preferably less than 7°C.

## Patentansprüche

1. Verfahren zur Pasteurisierung oder Sterilisation von Produkten in einem Behälter, die während dieser Pasteurisierung Gase und/oder Dampf abgeben, wobei der Behälter einen Bereich mit einem Aufnahmeraum (1,11) zur Aufnahme einer Substanz (4,14) aufweist, die einen Schmelzpunkt zwischen 65°C und 150°C hat, wobei diese Temperatur unter der Pasteurisierungs- oder Sterilisationstemperatur liegt, und der Aufnahneraum (1,11) mit den Inneren des Behälters durch eine erste Öffnung (7,18) und mit dem Außenraum durch eine zweite Öffnung (8) in Verbindung steht, wobei das Verfahren folgende Schritte unfaßt:
a) Die Produkte werden in den Behälter eingefüllt.
b) Der Behälter wird mit einem Deckel oder einem Film versiegelt, der an seinem Umfang verschweißt ist.
c) Der Behälter und sein Aufnahneraum werden einen Pasteurisierungs- oder Sterilisationsverfahren unterzogen, derart, daß Gase und/oder Dampf, die von dem Produkt abgegeben werden, durch die erste und zweite Öffnung entweichen können und einen Stau wenigstens eines Teils der Substanz an der zweiten Öffnung hervorrufen.
d) Das Pasteurisierungs- oder Sterilisationsverfahren wird beendet.
e) Der Aufnahmeraum wird abgekühlt, derart, daß die Substanz schneller als der Rest des Behälters und sein Inhalt auf einer Temperatur unter ihrem Schmelzpunkt gebracht wird, wobei die Abkühlung der Substanz derart durchgeführt wird, daß die Substanz einerseits durch den Gasdruck im Behälter, der noch nicht abgekühlt ist, in den Aufnahmeraum und die zweite Öffnung zurückgedrängt wird und andererseits einen pasteusen, quasi festen oder festen Zustand annimmt und in dem Aufnahmeraum und an der zweiten Öffnung erstarrt und so eine vollständige Dichtigkeit des Behälters gewährleistet und nicht durch die erste Öffnung gelangen und den Inhalt des Behälters verschmutzen kann.

2. Verfahren nach Anspruch 1,
**gekennzeichnet**, durch die Verwendung einer Substanz, die eine Viskosität von 6 bis 200 Pas bei der Pasteurisierungs oder Sterilisationstemperatur aufweist.

3. Verfahren nach Anspruch 1 oder 2, dadurch **gekennzeichnet**, daß die Substanz am Ausgang der zweiten Öffnung (8) einen dichtenden Wulst mit einem Querschnitt bildet, der größer ist als der der zweiten Öffnung (8).

4. Verfahren nach einem der vorhergehenden Ansprüche, dadurch **gekennzeichnet**, daß das Temperaturintervall zwischen dem Schmelzpunkt und dem Erweichungspunkt der Substanz- unter 15°C, vorzugsweise unter 7°C ist.

5. Verfahren nach einem der vorhergehenden Ansprüche, dadurch **gekennzeichnet**, daß die Substanz ein für Nahrungsmittel geeigneter schmelzbarer Klebstoff ist.

6. Gasdichter Behälter, bei welchem ein Teil (2) zusammen mit einem mit ihm verbundenen Element (5) einen Aufnahmeraum (1) zur Aufnahme einer festen Substanz (4) eingrenzt, wobei der Aufnahmeraum (1) einerseits mit dem Inneren durch eine erste Öffnung (7) und andererseits mit der Außenwelt durch eine zweite Öffnung (8) in Verbindung steht, dadurch **gekennzeichnet**, daß die feste Substanz (4) die zweite Öffnung in erstarrtem Zustand verschließt und einen Schmelzpunkt zwischen 65°C und 150°C und eine Viskosität von 6 bis 200 Pas aufweist.

7. Behälter zur Durchführung des Verfahrens nach einem der Ansprüche 1 bis 5, dadurch **gekennzeichnet**, daß der Aufnahmeraum (1) am horizontalen Rand (13) des Behälters angebracht ist und daß sich die zweite Öffnung im unteren Bereich des Aufnahmeraums (11) befindet.

8. Behälter nach einem der Ansprüche 6 oder 7, dadurch **gekennzeichnet**, daß die Substanz am Ausgang der zweiten Öffnung (8) einen dichtenden Wulst mit einem Querschnitt, der größer ist als der der zweiten Öffnung (8), bildet.

9. Behälter mit einer Abdeckung nach einem der Ansprüche 6 bis 8, dadurch **gekennzeichnet**, daß der Aufnahmeraum an die Abdeckung (2) angrenzt.

10. Behälter nach einem der Ansprüche 6 bis 9, dadurch **gekennzeichnet**, daß die Substanz an ihrem Schmelzpunkt eine Viskosität von 6 bis 200 Pas aufweist.

11. Behälter nach einem der Ansprüche 6 bis 10, dadurch **gekennzeichnet**, daß das Temperaturintervall zwischen dem Schmelzpunkt und dem Erweichungspunkt der Substanz kleiner als 15°C, vorzugsweise kleiner als 7°C ist.
